# EUROPÄISCHE PATENTSCHRIFT

(11) **EP 2 987 557 B1**
(45) Veröffentlichungstag und Bekanntmachung des Hinweises auf die Patenterteilung: **03.05.2017**
(21) Anmeldenummer: 15179795.8
(22) Anmeldetag: 05.08.2015
(51) Int. Cl.: B02C 18/30, B02C 18/36

(54) **ZERKLEINERUNGSMASCHINE ZUR ZERKLEINERUNG EINES PRODUKTS**
GRINDING MACHINE FOR GRINDING OF A PRODUCT
MACHINE DE BROYAGE D'UN PRODUIT

(30) Priorität: 22.08.2014 DE 102014216720
(43) Veröffentlichungstag der Anmeldung: 24.02.2016
(73) Patentinhaber: Karl Schnell GmbH & Co. KG, 73650 Winterbach (DE)
(72) Erfinder: Jöchner, Eugen, 97993 Creglingen (DE)
(74) Vertreter: Kohler Schmid Möbus Patentanwälte

(56) Entgegenhaltungen:
- DE-B- 1 021 745
- US-A- 537 316
- US-A- 4 015 784

## Beschreibung

Die vorliegende Erfindung betrifft eine Zerkleinerungsmaschine zur Zerkleinerung eines Produkts, insbesondere zur Zerkleinerung von Fleisch, umfassend: mindestens eine, bevorzugt mindestens zwei stationäre Lochplatten sowie mindestens eine rotierende Lochplatte, die zur Zerkleinerung zusammenwirken, sowie einen an einer Welle gelagerten rotierenden Schneidkopf, der in Förderrichtung des zu zerkleinernden Produkts stromaufwärts von den Lochplatten angeordnet ist, um mit einer stationären Lochplatte zur Zerkleinerung des Produkts zusammenzuwirken.

In der US 537,316 A ist ein Fleischwolf gemäß dem Oberbegriff des Anspruchs 1 beschrieben, der zusammenwirkende stationäre und rotierende Lochplatten sowie eine Schnecke aufweist, die das Produkt zu einer ersten, stationären Lochplatte fördert. Das vordere Ende der Schnecke drückt einerseits das Produkt in die Löcher der stationären Lochplatte und dient andererseits als ein Messer zur Zerkleinerung des Produkts.

Die DE 1 021 745 B beschreibt ein Schneidwerk für Fleischwölfe, das ein Kreuzmesser und eine Groblochscheibe sowie ein Feinschnittwerk mit drei gelochten Scheiben aufweist. Das Kreuzmesser sowie eine Messerscheibe des Feinschnittwerks sitzen längs verschiebbar, aber undrehbar auf der Welle und nehmen an ihren Drehungen teil.

Eine Zerkleinerungsmaschine oder Emulgiermaschine für Wurstwaren, beispielsweise für Brät, ist in der US 4,015,784 beschrieben. Die Lochplatten der Zerkleinerungsmaschine sind entlang einer vertikalen Welle übereinander angeordnet, wobei sowohl die oberste Lochplatte als auch die unterste Lochplatte über die Welle angetrieben werden. In die Löcher der obersten rotierenden Lochplatte wird das Brät mittels einer Zentrifuge gefördert. Es sind Mittel vorgesehen, die sich gemeinsam mit der untersten rotierenden Lochplatte drehen, um die Drehbewegung des Bräts aufrecht zu erhalten.

Es sind auch Zerkleinerungsmaschinen bekannt, bei denen die Zerkleinerung erreicht wird, indem jeweils eine stationäre Lochplatte mit einem davor rotierenden Schneidkopf zum Zerkleinern zusammenwirkt. Bei einer solchen Zerkleinerungsmaschine, wie sie in der DE 199 60 409 A1 und in der DE 39 15 409 A1 beschrieben ist, ist ein in seiner Breite einstellbarer Spalt zwischen der jeweiligen Lochplatte und den Schneidklingen des Schneidkopfes gebildet. Bei dieser Zerkleinerungsmaschine sind die Lochplatten gegen Anschläge innerhalb eines gemeinsamen Stellkörpers gehalten, der gegenüber den unverstellbar angeordneten Schneidköpfen axial verstellbar gelagert ist. Durch den Stellkörper können die Lochplatten gemeinsam in ihrem Abstand zum zugehörigen Schneidkopf verstellt werden. Der Stellkörper kann durch eine Hülse gebildet sein, die mit einem Außengewinde in einem entsprechenden Innengewinde des Maschinengehäuses drehbar gelagert ist und die zusätzlich einen Außenzahnkranz aufweist, der über eine Schneckenwelle mit einem Stellmotor gekoppelt ist.

In der CH 489279 ist eine Zerkleinerungsmaschine beschrieben, welche mindestens eine Lochplatte aufweist, über der in einem mehrarmigen Schneidkopf beweglich gehaltene und federnd gegen die Lochplatte gedrückte Schneidklingen umlaufen. Es ist ein axial zur Lochplatte verschiebbarer Klingenhalter vorgesehen, der die Messerklingen beweglich aufnimmt und den die Kraft eines Federelements gegen die Lochplatte drückt.

In der DE 196 03 557 A1 ist eine Vorrichtung zum Emulgieren von zerkleinerten organischen Massen, Stoffen und/oder Flüssigkeiten bekannt geworden. Eine rotierende Messeranordnung und eine Lochplattenanordnung können auf einer Welle axial gegenüber einem Auswerfer verschoben werden. Beim Erfassen eines harten Gegenstandes kann die Messeranordnung automatisch von der entsprechenden Lochplatte abheben bzw. die Lochplatte kann in die andere Richtung verdrängt werden, um ein Verkeilen zu vermeiden.

Aus der DE 1432555 ist eine Zerkleinerungsmaschine für landwirtschaftliche Erzeugnisse bekannt geworden, bei welcher vor mindestens einer Lochplatte rotierende Schneidmesser angeordnet sind. Der Abstand zwischen der bzw. den Lochplatten und den rotierenden Schneidmessern kann eingestellt werden, indem eine horizontal ausgerichtete Antriebswelle für die Schneidmesser in axialer Richtung bewegt wird. Zum axialen Bewegen der Antriebswelle ist an der Zerkleinerungsmaschine ein Handrad vorgesehen.

### Aufgabe der Erfindung

Es ist die Aufgabe der vorliegenden Erfindung, eine Zerkleinerungsmaschine der eingangs genannten Art weiterzubilden, um die Qualität des bei der Zerkleinerung erhaltenen Produktes zu erhöhen.

### Gegenstand der Erfindung

Diese Aufgabe wird gelöst durch eine Zerkleinerungsmaschine der eingangs genannten Art, die dadurch gekennzeichnet ist, dass ein axialer Abstand zwischen dem Schneidkopf und der stationären Lochplatte einstellbar ist. Bei der stationären Lochplatte kann es sich insbesondere um die erste stationäre Lochplatte der zusammenwirkenden Lochplatten handeln.

In Versuchen hat sich gezeigt, dass die Art der Zerkleinerung einen Einfluss auf die Konsistenz und das Farbverhalten des zerkleinerten Produkts hat: Beim Zusammenwirken der Lochplatten findet die Zerkleinerung des Produkts an den Bohrungskanten zwischen den Löchern der stationären und der rotierenden Lochplatten statt. Da die Winkel der Schneidkanten, genauer gesagt der Scherkanten, bei 90° liegen, wird ein stumpfer bzw. negativer Schnitt erzeugt, d.h. es entstehen keine körnig zerkleinerten Partikel und das Produkt (Schneidgut) wird eher zerschlagen und gequetscht als geschnitten. Das zerkleinerte Produkt erscheint daher cremiger als dies bei der Zerkleinerung mittels eines Schneidkopfs in Kombination mit einer Lochplatte bzw. bei der Zerkleinerung mit einem Zentrifugalschneidring (Rotor-Stator) der Fall ist.

Es hat sich gezeigt, dass die Kombination der Zerkleinerung durch die zusammenwirkenden Lochplatten mit einer Vorzerkleinerung durch den Schneidkopf insbesondere bei faserigen, sehnigen Produkten ein zerkleinertes Produkt mit einer erhöhten Qualität erzeugt. Zusätzlich bietet die Anordnung des Schneidkopfs vor den Lochplatten den Vorteil, dass die Produktzufuhr zu den Lochplatten verbessert wird, da der Schneidkopf eine zentrifugale Kraft auf das zu zerkleinernde Produkt ausübt und bei einer geeigneten, schrägen Ausrichtung der Messerklingen das Produkt gegen die erste stationäre Lochplatte drückt.

Für die Einstellung des Abstands können die stationäre Lochplatte und/oder der Schneidkopf in axialer Richtung verschoben werden. Die Verschiebung der stationären Lochplatte in axialer Richtung kann beispielsweise wie weiter oben beschrieben dadurch erfolgen, dass ein Stellkörper, an dem die stationäre(n) Lochplatten(n) in Anlage gebracht sind, in axialer Richtung innerhalb eines Gehäuses verschoben wird, während die Welle mit dem Schneidkopf in axialer Richtung ortsfest bleibt. Der Stellkörper kann beispielsweise als Hülse ausgebildet sein, die mit einem Außengewinde in einem entsprechenden Innengewinde des Gehäuses verdrehbar gelagert ist. Die Distanz, über welche der axiale Abstand variiert werden kann, liegt in der Regel bei wenigen Millimetern. Dies ist ausreichend, um den Grad der Vorzerkleinerung des Produkts sowie die Durchsatzmenge und den Wärmeeintrag in das Produkt zu beeinflussen. Die axiale Verschiebung der Welle kann auch während der Drehbewegung der Welle erfolgen. Durch die Verkleinerung des Abstands können in diesem Fall die Messerklingen des Schneidkopfs mit der stationären Lochplatte in Anlage gebracht werden, um diese erforderlichenfalls nachzuschärfen.

Bei einer vorteilhaften Ausführungsform ist die Welle horizontal gelagert. Aufgrund der Verwendung des Schneidkopfs, welcher der Förderung des Produkts dient, ist es nicht zwingend erforderlich, die Welle vertikal auszurichten, um das Produkt unter Ausnutzung der Schwerkraftwirkung durch die Lochplatten zu fördern. Zur Unterstützung der Förderung des Produkts kann beispielsweise ein rotierender Auswerfer in Förderrichtung stromabwärts von den Lochplatten angebracht sein.

Bevorzugt sind die rotierenden Lochplatten mit der Welle bewegungsgekoppelt, d.h. die Welle dient als Antrieb für die rotierenden Lochplatten. Sowohl der Schneidkopf als auch die rotierenden und die stationären Lochplatten sind typischer Weise entlang ein- und derselben angetriebenen Welle angeordnet. Die rotierenden Lochplatten können insbesondere starr bzw. drehfest an der Welle gelagert sein. In diesem Fall rotieren die Lochplatten und der Schneidkopf bei der Drehung der Welle mit derselben Drehzahl, was sich für die Förderung des Produkts als vorteilhaft erwiesen hat.

Bei einer bevorzugten Ausführungsform ist die Welle axial verschiebbar gelagert. In diesem Fall sind die stationären Lochplatten typischer Weise ortsfest, d.h. diese verbleiben beim Einstellen des Abstands in ihrer axialen Position innerhalb des Gehäuses und die Welle wird gemeinsam mit dem Schneidkopf verschoben, der in axialer Richtung fest an der Welle gelagert ist und mit dieser mitbewegt wird.

Wird ein- und dieselbe Welle als Antriebswelle für die rotierenden Lochplatten und für den Schneidkopf verwendet, tritt unabhängig davon, ob die stationäre(n) Lochplatten(n) oder die Welle in axialer Richtung verschoben wird bzw. werden, das Problem auf, dass die rotierende(n) Lochplatte(n) in einem sehr geringen axialen Abstand (in der Größenordnung eines oder mehrerer Tausendstel Millimeter) von den stationären Lochplatten angeordnet sind. Die stationären und die rotierenden Lochplatten liegen somit fast aneinander an und werden nur durch einen sehr dünnen Schmierfilm voneinander getrennt, der vom Produkt selbst gebildet wird. Der axiale Abstand zwischen den stationären und den rotierenden Lochplatten kann daher praktisch nicht verändert werden.

Bei einer Weiterbildung erfolgt die Kraftübertragung der Welle an die rotierenden Lochplatten über in axialer Richtung relativ zu den rotierenden Lochplatten verschiebbare Mitnehmerbolzen. Die Mitnehmerbolzen können an einer rotierenden Mitnehmerbuchse angebracht sein, die in axialer Richtung ortsfest an der Welle angebracht ist. Bei der Verschiebung der Welle in axialer Richtung für die Einstellung des Abstandes werden die Mitnehmerbolzen geringfügig, d.h. um wenige Millimeter, relativ zu den rotierenden Lochplatten (und somit auch den stationären) Lochplatten verschoben. Somit kann auf vorteilhafte Weise die Einstellung des Abstandes zwischen der stationären Lochplatte und dem mit dieser zusammenwirkenden Schneidkopf realisiert werden. Die freien Enden der Mitnehmerbolzen sind hierbei typischer Weise in Bohrungen eines Deckels aufgenommen, der in axialer Richtung ortsfest bleibt und gemeinsam mit der Mitnehmerbuchse sowie den rotierenden Lochplatten um die Welle gedreht wird. Der axiale Abstand zwischen der Mitnehmerbuchse und dem Deckel ist derart gewählt, dass die freien Enden der Mitnehmerbolzen bei der axialen Verschiebung stets in den Bohrungen des Deckels verbleiben.

Bei einer weiteren Ausführungsform weist die Zerkleinerungsmaschine zwei rotierende Lochplatten auf, die an gegenüber liegenden Seiten eines Distanzrings befestigt sind, wobei zwischen den beiden rotierenden Lochplatten eine stationäre Lochplatte angebracht ist. Die stationäre Lochplatte weist eine zentrale Öffnung zur Aufnahme des Distanzrings auf. Die beiden äußeren Lochplatten einer solchen Baugruppe sind über den Distanzring drehfest miteinander verbunden. Die innere Lochplatte kann relativ zum Distanzring bzw. relativ zu den äußeren Lochplatten gedreht werden. Beim Einbau der Baugruppe in das Gehäuse der Zerkleinerungsmaschine wird die gesamte Baugruppe auf die Welle aufgeschoben bzw. die Welle wird durch eine zentrale Bohrung des Distanzrings und der drei Lochplatten gesteckt. Die innere, stationäre Lochplatte wird im Gehäuse fixiert und die beiden äußeren Lochplatten werden im Betrieb der Zerkleinerungsmaschine gemeinsam mit dem Distanzring gedreht. Unmittelbar benachbart zu den Oberflächen der rotierenden Lochplatten kann in dem Gehäuse der Zerkleinerungsmaschine jeweils eine weitere stationäre Lochplatte angeordnet werden, die mit der jeweiligen rotierenden Lochplatte zusammenwirkt, um das Produkt zu zerkleinern. Die Lochplatten können mittels eines Führungsrings gemeinsam eingespannt und zu einer Lochplatten-Kassette verbunden werden. Es versteht sich, dass ggf. mehr als fünf Lochplatten miteinander zu einer Lochplatten-Kassette verbunden werden können, um diese als bauliche Einheit an der Welle der Zerkleinerungsmaschine zu montieren. Die Befestigung der beiden rotierenden Lochplatten aneinander stabilisiert diese und verhindert eine Taumelbewegung bei der Drehbewegung um die Welle.

Bei einer vorteilhaften Weiterbildung verlaufen die Mitnehmerbolzen durch Durchgangsbohrungen des Distanzrings hindurch. Auf diese Weise kann erreicht werden, dass die Welle in axialer Richtung relativ zu der in dem Gehäuse in axialer Richtung fixierten Lochplatten-Kassette sowie relativ zu weiteren ggf. in dem Gehäuse vorhandenen stationären Lochplatten verschoben werden kann.

Bei einer Ausführungsform sind die Durchmesser der Löcher einer in Förderrichtung des Produkts vorderen Lochplatte kleiner als die Durchmesser der Löcher mindestens einer in Förderrichtung des Produkts nachfolgenden Lochplatte. Bei der in Förderrichtung vorderen Lochplatte kann es sich insbesondere um die erste stationäre Lochplatte der zur Zerkleinerung zusammenwirkenden Lochplatten handeln.

Im Gegensatz zum Stand der Technik, bei dem die Durchmesser der Löcher der Lochplatten in Förderrichtung des Produktes gleich bleiben oder abnehmen, ist es aufgrund des in Förderrichtung vorgelagerten Schneidkopfs bei der hier beschriebenen Zerkleinerungsmaschine möglich, die Durchmesser der Löcher von in Förderrichtung vorderen Lochplatten kleiner zu wählen als den Durchmesser der Löcher von in Förderrichtung weiter hinten angeordneten Lochplatten. Es versteht sich, dass alternativ die Durchmesser der Lochplatten wie im Stand der Technik in Förderrichtung gleich bleiben oder abnehmen können. Durch das Vorsehen des Schneidkopfs wird die Flexibilität bei der Wahl der Durchmesser der Lochplatten erhöht, was sich vorteilhaft auf die Qualität des jeweiligen zerkleinerten Produkts auswirkt.

Bei einer weiteren Ausführungsform ist in Förderrichtung nach den Lochplatten ein an der Welle gelagerter und von der Welle angetriebener Auswerfer angebracht. Der Auswerfer dient dazu, die Drehbewegung des Produkts aufrecht zu erhalten, bevor dieses durch einen Auslauf bzw. ein Auslaufgehäuse aus der Zerkleinerungsmaschine befördert wird. Die Förderung des Produkts kann durch ein Ansaugen von der Auslaufseite her unterstützt werden.

Bevorzugt ist in Förderrichtung des zu zerkleinernden Produkts vor dem Schneidkopf eine weitere stationäre Lochplatte angeordnet, die mit einem weiteren Schneidkopf zusammenwirkt. Das Vorsehen eines oder ggf. mehrerer solcher Paare, die aus einer stationären Lochplatte und einem rotierenden Schneidkopf gebildet sind, ermöglicht eine verbesserte Vorzerkleinerung des Produkts. Eines oder mehrere solcher zusätzlicher Paare können abhängig vom zu zerkleinernden Produkt ggf. zusätzlich in die Zerkleinerungsmaschine eingebaut werden.

Bei einer vorteilhaften Ausführungsform ist in Förderrichtung stromabwärts von den Lochplatten ein Zentrifugalschneidring angeordnet. Ein Zentrifugalschneidring bildet einen Schneidsatz, der auf dem Rotor-Stator-Prinzip basiert. Der Rotor ist typischer Weise radial innen liegend angeordnet und von dem radial außen liegenden ringförmigen Stator umgeben. Der Rotor weist Messerklingen auf, die mit Schnittspalten des Stators zur Zerkleinerung des Produkts in der Art eines Scherenschnitts zusammenwirken. Durch die bei der Drehung des Rotors entstehende Zentrifugalkraft wird das Produkt radial nach außen in die Scherzone zwischen dem Rotor und dem Stator getragen und das Produkt wird durch die Schnittspalte des Stators radial nach außen abgeführt. In der Scherzone erzeugt der Rotor eine Schnittbewegung und der Stator wirkt als Gegenschere. Die zusätzliche Verwendung des Zentrifugalschneidrings ermöglicht es, die Zerkleinerung eines Produkts mit einer definierten Partikelgröße vorzunehmen, wie sie beispielsweise für die Herstellung von Kindernahrung benötigt wird.

Weitere Vorteile der Erfindung ergeben sich aus der Beschreibung und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine schematische Darstellung einer Ausführungsform einer erfindungsgemäßen Zerkleinerungsmaschine in einer Schnittdarstellung, und
- Fig. 2: eine Explosionszeichnung der Zerkleinerungsmaschine von Fig. 1.

Fig. 1 und Fig. 2 zeigen eine Zerkleinerungsmaschine 1, die ein Einlaufgehäuse 2 zum Zuführen eines zu zerkleinernden Produkts, beispielsweise von Fleisch (Brät), Rohstoffen pflanzlichen oder tierischen Ursprungs (Fisch, Gemüse), ... aufweist. An das Einlaufgehäuse 2 schließt sich in Förderrichtung des Produkts stromabwärts ein Schneidsatzgehäuse 3 an, in dem ein Schneidsatz 4 untergebracht ist, der auf einer angetriebenen, horizontal gelagerten Welle 5 (Motorwelle) montiert ist und der zur Zerkleinerung des Produkts, typischer Weise eines Lebensmittels, beispielsweise Fleisch, dient. In Förderrichtung stromabwärts von dem Schneidsatz 4 ist ein Auslaufgehäuse 6 angebracht, um das zerkleinerte Produkt abzuführen.

Wie in Fig. 2 zu erkennen ist, sind auf der Welle 5 ausgehend vom Einlaufgehäuse 2 der Reihe nach eine Distanzhülse 7 und ein Schneid- bzw. Messerkopf 8 angebracht, der mit einer in dem Schneidsatzgehäuse 3 angeordneten ersten stationären Lochplatte 9 zum Vorzerkleinern des Produkts zusammenwirkt. Der Schneidkopf 8 ist drehfest an der mit Nuten versehenen Welle 5 gelagert und wird von dieser angetrieben. Der Schneidkopf 8 übt auf das Produkt eine Zentrifugalkraft aus, so dass insbesondere angesammelte Fremdkörper in radialer Richtung nach außen getragen werden, wo diese über ein Ausscheideventil ausgeschleust werden können.

In Förderrichtung des Produkts stromabwärts ist eine Baugruppe angebracht, die eine erste und zweite rotierende Lochplatte 11, 12 aufweist, zwischen denen eine zweite stationäre Lochplatte 13 angeordnet ist. In einer zentrischen Öffnung der zweiten stationären Lochplatte 13 ist ein Distanzring 14 eingesetzt. Wie in Fig. 2 zu erkennen ist, sind an den einander gegenüber liegenden Seiten des Distanzrings 14 die erste und zweite rotierende Lochplatte 11, 12 mit Hilfe von Schrauben befestigt. Der Distanzring 14 und somit auch die beiden rotierenden Lochplatten 11, 12 können um die stationäre Lochplatte 13 gedreht werden.

Um eine Kraftübertragung von der Welle 5 auf den Distanzring 14 zu ermöglichen, werden sechs Mitnehmerbolzen 15 einer Mitnehmerbuchse 16 durch entsprechende Durchgangsbohrungen in dem Distanzring 14 gesteckt. Die freien Enden der Mitnehmerbolzen 15 werden von Durchgangsbohrungen in einem scheibenförmigen Deckel 17 aufgenommen, der in der zentrischen Öffnung einer dritten stationären Lochplatte 18 verdrehbar angeordnet ist und mit der Welle 5 mitrotiert.

Die Anordnung mit den beiden rotierenden Lochplatten 11, 12 sowie der ersten bis dritten stationären Lochplatte 9, 13, 18 wird mittels eines äußeren Führungsrings 19 in radialer Richtung eingespannt und bildet eine Lochplatten-Kassette 10. Die beiden rotierenden Lochplatten 11, 12 weisen einen geringfügig kleineren Außendurchmesser als die stationären Lochplatten 9, 13, 18 auf, weshalb auf diese zwei in Fig. 2 gezeigte äußere Distanzringe 20a,b aufgebracht werden, um einen Durchtritt des Produkts zu verhindern. Der Schneidsatz 4 wird durch einen Auswerfer 21 komplettiert, der mittels einer Mutter und über eine Druckscheibe an der Welle 5 montiert wird. Der Auswerfer 21 dient dazu, das zerkleinerte Produkt in eine Drehbewegung zu versetzen, bevor dieses über das Auslaufgehäuse 6 aus der Zerkleinerungsmaschine 1 entfernt wird.

Die Mitnehmerbuchse 16 ist drehfest auf der Welle 5 gelagert. Bei der Drehung der Welle 5 durch die Mitnehmerbolzen 15 werden daher die beiden rotierenden Lochplatten 11, 12 ebenfalls in eine Drehbewegung versetzt, um zur Zerkleinerung des Produkts mit jeweils zwei der drei stationären Lochplatten 9, 13, 18 zusammenzuwirken. Zwischen den stationären Lochplatten 9, 13, 18 und den rotierenden Lochplatten 11, 12 ist ein sehr kleiner Spalt gebildet. Das Produkt selbst dient als Schmiermittel und verhindert, dass es bei der Rotation der Welle 5 zu Abrieb an den Lochplatten 9, 11, 12, 13, 18 kommt. Die Lochplatten 9, 11, 12, 13, 18 bewirken eine Zerkleinerung sowie eine Emulgierung und Homogenisierung des Produkts. Da die Winkel der Schneidkanten bei 90° liegen, wird das Schneidgut eher zerschlagen und zerquetscht als geschnitten, so dass das Produkt cremiger erscheint als dies bei der Zerkleinerung durch das Zusammenwirken des Schneidkopfs 8 und der ersten stationären Lochplatte 9 der Fall ist. Der axiale Abstand A zwischen der Vorderseite der ersten stationären Lochplatte 9 und dem Schneidkopf 8 ist in gewissen Grenzen einstellbar. Auf diese Weise kann der Grad der Vorzerkleinerung des Produkts sowie die Durchsatzmenge und der Wärmeeintrag in das Produkt beeinflusst werden. Auch kann es günstig sein, wenn der Schneidkopf 8, genauer gesagt dessen (nicht dargestellte) Messerklingen, mit der ersten stationären Lochplatte 9 bei der Drehbewegung in Anlage gebracht werden können, um diese falls erforderlich nachzuschärfen. Zu den genannten Zwecken ist eine maximale Variation des Abstands A von wenigen Millimetern, in der Regel nur von einem oder von mehreren Zehnteln eines Millimeters, ausreichend. Aufgrund des sehr kleinen Spalts bzw. der sehr geringen Distanz zwischen den stationären Lochplatten 9, 13, 18 und den jeweils benachbarten rotierenden Lochplatten 11, 12 können die rotierenden Lochplatten 11, 12 bei der axialen Verschiebung der Welle 5 nicht mit verschoben werden.

Um dennoch den Abstand A zwischen dem Schneidkopf 8 und der ersten stationären Lochplatte 9 einstellen zu können, ist es erforderlich, die Welle 5 in axialer Richtung relativ zu den rotierenden Lochplatten 11, 12 zu verschieben, was durch die weiter oben beschriebene Mitnehmerbuchse 16 ermöglicht wird, die bei der axialen Verschiebung der Welle 5 mit verschoben wird, während die zwischen der Mitnehmerbuchse 16 und dem Deckel 17 angebrachte Lochplatten-Kassette 10 in axialer Richtung ortsfest in dem Schneidsatzgehäuse 3 verbleibt. Zur axialen Fixierung des Schneidsatzes 4 ist an demjenigen Ende des Schneidsatzgehäuses 3, welches dem Einlaufgehäuse 2 zugewandt ist, ein Stützring 22 angebracht und am anderen Ende des Schneidsatzgehäuses 3, welches dem Auslaufgehäuse 6 zugewandt ist, ist ein ringförmiges Druckstück 23 angebracht.

Die axiale Verschiebung der Welle 5 kann beispielsweise mittels eines Handrads auch während des Betriebs der Zerkleinerungsmaschine 1 erfolgen, um den gewünschten Abstand A zwischen der ersten stationären Lochplatte 9 und dem Schneidkopf 8 einzustellen. Alternativ zur axialen Verschiebung der Welle 5 kann der Abstand A auch durch eine Verschiebung des Schneidsatzes 4 bzw. der Lochplatten 9, 11, 12, 13, 18 relativ zum Schneidsatzgehäuse 3 und zu einer in axialer Richtung stationären Welle erfolgen, wie dies beispielsweise in der eingangs zitierten DE 199 60 409 A1 beschrieben ist.

Durch die Vorzerkleinerung mittels des Schneidkopfs 8 ist es möglich, die Durchmesser der Löcher der Lochplatten 9, 11, 13, 12, 18 nicht wie sonst üblich in Förderrichtung des Produkts abnehmend auszubilden, vielmehr können auch die Durchmesser der Löcher von in Förderrichtung vorderen Lochplatten kleiner gewählt werden als die Durchmesser von Löchern von in Förderrichtung nachfolgenden Lochplatten. Beispielsweise sind in Fig. 2 die Durchmesser der Löcher der ersten stationären Lochplatte 9 etwas kleiner als die Durchmesser der Löcher der ersten rotierenden Lochplatte 11. Die Durchmesser der Löcher der weiteren Lochplatten 13, 12, 18 nehmen hingegen in Förderrichtung des Produkts ab, wie in Fig. 2 gut zu erkennen ist.

Zur zusätzlichen Zerkleinerung des Produkts können in Förderrichtung vor dem Schneidkopf 8 weitere rotierende Schneidköpfe angebracht werden, die mit weiteren stationären Lochplatten zusammenwirken. Auch bei diesen Schneidköpfen kann durch eine Verschiebung der Welle 5 in axialer Richtung der jeweilige axiale Abstand zur stationären Lochplatte eingestellt werden. Es versteht sich, dass das Schneidsatzgehäuse 3 in diesem Fall in axialer Richtung größer dimensioniert werden muss als dies in Fig. 1 und Fig. 2 der Fall ist.

Es ist insbesondere auch möglich, alternativ zu dem hier beschriebenen Schneidsatz 4 eine andere Art von Schneidsatz in das Schneidsatzgehäuse 3 einzubringen, beispielsweise einen Schneidsatz, in dem ausschließlich Lochplatten mit Schneidköpfen zusammenwirken, um einen Scherenschnitt zu erzeugen, oder einen Schneidsatz, in dem das Schneiden zusätzlich mittels eines Zentrifugalschneidrings (Rotor-Stator-Prinzip) erfolgt, der in Förderrichtung stromabwärts von den Lochplatten 9, 11, 12, 13, 18 angeordnet ist. Idealer Weise sind die unterschiedlichen Schneidsätze so dimensioniert, dass diese in ein- und dasselbe Schneidsatzgehäuse 3 passen. Die Zerkleinerungsmaschine 1 bietet somit eine hohe Flexibilität sowie kurze Rüstzeiten beim Austausch der Schneidsätze.

## Patentansprüche

1. Zerkleinerungsmaschine (1) zur Zerkleinerung eines Produkts, insbesondere zur Zerkleinerung von Fleisch, umfassend:
mindestens eine stationäre Lochplatte (9, 13, 18) und mindestens eine rotierende Lochplatte (11, 12), die zur Zerkleinerung des Produkts zusammenwirken,
einen an einer Welle (5) gelagerten rotierenden Schneidkopf (8), der in Förderrichtung des zu zerkleinernden Produkts stromaufwärts von den Lochplatten (9, 11, 12, 13, 18) angeordnet ist, um mit einer stationären Lochplatte (9) zur Zerkleinerung des Produkts zusammenzuwirken,
**dadurch gekennzeichnet,**
**dass** ein axialer Abstand (A) zwischen dem Schneidkopf (8) und der stationären Lochplatte (9) einstellbar ist.

2. Zerkleinerungsmaschine nach Anspruch 1, bei welcher die Welle (5) horizontal gelagert ist.

3. Zerkleinerungsmaschine nach Anspruch 1 oder 2, bei welcher die rotierenden Lochplatten (11, 12) mit der Welle (5) bewegungsgekoppelt sind.

4. Zerkleinerungsmaschine nach einem der vorhergehenden Ansprüche, bei welcher zur Einstellung des axialen Abstands (A) die stationäre Lochplatte (9) und/oder der Schneidkopf (8) in axialer Richtung verschiebbar sind.

5. Zerkleinerungsmaschine nach einem der vorhergehenden Ansprüche, bei der die Welle (5) in axialer Richtung verschiebbar gelagert ist.

6. Zerkleinerungsmaschine nach einem der vorhergehenden Ansprüche, bei der die Kraftübertragung der Welle (5) an die rotierenden Lochplatten (11, 12) über in axialer Richtung relativ zu den rotierenden Lochplatten (11, 12) verschiebbare Mitnehmerbolzen (15) erfolgt.

7. Zerkleinerungsmaschine nach einem der vorhergehenden Ansprüche, welche zwei rotierende Lochplatten (11, 12) aufweist, die an gegenüber liegenden Seiten eines Distanzrings (14) befestigt sind, wobei zwischen den beiden rotierenden Lochplatten (11, 12) eine stationäre Lochplatte (13) angebracht ist.

8. Zerkleinerungsmaschine nach Anspruch 6 und 7, bei welcher die Mitnehmerbolzen (15) durch Durchgangsbohrungen in dem Distanzring (14) verlaufen.

9. Zerkleinerungsmaschine nach einem der vorhergehenden Ansprüche, bei welcher die Durchmesser der Löcher einer in Förderrichtung vorderen Lochplatte (9) kleiner sind als die Durchmesser der Löcher mindestens einer in Förderrichtung nachfolgenden Lochplatte (11, 12, 13, 18).

10. Zerkleinerungsmaschine nach einem der vorhergehenden Ansprüche, bei welcher in Förderrichtung stromabwärts zu den Lochplatten (9, 11, 12, 13, 18) ein mit der Welle (5) rotierender Auswerfer (21) angebracht ist.

11. Zerkleinerungsmaschine nach einem der vorhergehenden Ansprüche, bei welcher in Förderrichtung stromaufwärts von dem Schneidkopf (8) eine weitere stationäre Lochplatte angeordnet ist, die zur Zerkleinerung des Produkts mit einem weiteren rotierenden Schneidkopf zusammenwirkt.

12. Zerkleinerungsmaschine nach einem der vorhergehenden Ansprüche, bei welcher in Förderrichtung stromabwärts von den Lochplatten (9, 11, 12, 13, 18) ein Zentrifugalschneidring angeordnet ist.

## Claims

1. Mincing machine (1) for mincing a product, in particular for mincing meat, comprising:
at least one stationary hole plate (9, 13, 18) and at least one rotating hole plate (11, 12) which interact to mince the product,
a rotating cutter head (8) mounted on a shaft (5), wherein said cutter head is arranged upstream of the hole plates (9, 11, 13, 18) in the conveying direction of the product to be minced in order to interact with a stationary hole plate (9) to mince the product
**characterised in that**
an axial gap (A) between the cutter head (8) and the stationary hole plate (9) is adjustable.

2. Mincing machine according to claim 1, wherein the shaft (5) is mounted horizontally.

3. Mincing machine according to claim 1 or 2, wherein the rotating hole plates (11, 12) are coupled to the shaft to move with the shaft (5).

4. Mincing machine according to one of the preceding claims, wherein the stationary hole plate (9) and/or the cutter head (8) are movable in the axial direction for adjusting the gap (A).

5. Mincing machine according to one of the preceding claims, wherein the shaft (5) is mounted to be movable in the axial direction.

6. Mincing machine according to one of the preceding claims, wherein the force transfer of the shaft (5) to the rotating hole plates (11, 12) is carried out by driving pins (15) movable in the axial direction relative to the rotating hole plates (11, 12).

7. Mincing machine according to one of the preceding claims, which has two rotating hole plates (11, 12) which are attached on opposite sides of a spacer ring (14) wherein a stationary hole plate (13) is fitted between the two rotating hole plates (11, 12).

8. Mincing machine according to claim 6 and 7, wherein the driving pins (15) pass right through through-holes in the spacer ring (14).

9. Mincing machine according to one of the preceding claims, wherein the diameters of the holes of a hole plate (9) at the front in the conveying direction are smaller than the diameter of the holes of at least one hole plate (11, 12, 13, 18) succeeding in the conveying direction.

10. Mincing machine according to one of the preceding claims, wherein an ejector (21) rotating with the shaft (5) is mounted downstream of the hole plates (9, 11, 12, 13, 18) in the conveying direction.

11. Mincing machine according to one of the preceding claims, wherein a further stationary hole plate is arranged upstream of the cutter head (8) in the conveying direction wherein said stationary hole plate interacts with a further cutter head to mince the product.

12. Mincing machine according to one of the preceding claims, wherein a centrifugal cutting ring is arranged downstream of the hole plates (9, 11, 12, 13, 18) in the conveying direction.

## Revendications

1. Broyeuse (1) pour broyer un produit, en particulier pour broyer de la viande, comprenant :
au moins une plaque perforée (9, 13, 18) fixe ou stationnaire et au moins une plaque perforée (11, 12) rotative, qui coopèrent en vue du broyage du produit,
une tête rotative de coupe (8) montée sur un arbre (5) et disposée en amont desdites plaques perforées (9, 11, 12, 13, 18), dans la direction de convoyage du produit à broyer,
afin de coopérer avec une plaque perforée (9) fixe, en vue du broyage dudit produit,
**caractérisée par**
la faculté de réglage d'une distance axiale (A) entre la tête de coupe (8) et la plaque perforée (9) fixe.

2. Broyeuse selon la revendication 1, dans laquelle l'arbre (5) est monté horizontalement.

3. Broyeuse selon la revendication 1 ou 2, dans laquelle les plaques perforées (11, 12) rotatives sont couplées à l'arbre (5) avec mobilité.

4. Broyeuse selon l'une des revendications précédentes, dans laquelle la plaque perforée (9) fixe, et/ou la tête de coupe (8), peu(ven)t coulisser dans le sens axial en vue de régler la distance axiale (A).

5. Broyeuse selon l'une des revendications précédentes, dans laquelle l'arbre (5) est monté à coulissement dans le sens axial.

6. Broyeuse selon l'une des revendications précédentes, dans laquelle la transmission de forces aux plaques perforées (11, 12) rotatives, à partir de l'arbre (5), s'opère par l'intermédiaire de tenons d'entraînement (15) aptes à coulisser axialement par rapport auxdites plaques perforées (11, 12) rotatives.

7. Broyeuse selon l'une des revendications précédentes, pourvue de deux plaques perforées (11, 12) rotatives, fixées sur des côtés opposés d'une bague d'espacement (14), une plaque perforée (13) fixe ou stationnaire étant installée entre les deux plaques perforées (11, 12) rotatives.

8. Broyeuse selon les revendications 6 et 7, dans laquelle les tenons d'entraînement (15) traversent des trous de passage pratiqués dans la bague d'espacement (14).

9. Broyeuse selon l'une des revendications précédentes, dans laquelle les diamètres des perforations d'une plaque perforée (9), antérieure dans la direction du convoyage, sont plus petits que les diamètres des perforations d'au moins une plaque perforée (11, 12, 13, 18) placée à la suite dans ladite direction du convoyage.

10. Broyeuse selon l'une des revendications précédentes, dans laquelle un éjecteur (21), tournant avec l'arbre (5), est implanté en aval des plaques perforées (9, 11, 12, 13, 18) dans la direction du convoyage.

11. Broyeuse selon l'une des revendications précédentes, dans laquelle une plaque perforée fixe supplémentaire, disposée en amont de la tête de coupe (8) dans la direction du convoyage, coopère avec une tête rotative de coupe supplémentaire, en vue du broyage du produit.

12. Broyeuse selon l'une des revendications précédentes, dans laquelle une bague de coupe par centrifugation est disposée en aval des plaques perforées (9, 11, 12, 13, 18) dans la direction du convoyage.
